# FASCICULE DE BREVET EUROPEEN

(11) **EP 4 326 452 B1**
(45) Date de publication et mention de la délivrance du brevet: **28.05.2025**
(21) Numéro de dépôt: 22722868.1
(22) Date de dépôt: 20.04.2022
(51) Int. Cl.: B21B 31/10

(54) **SYSTÈME ROBOTISÉ POUR LAMINOIR**
ROBOTERSYSTEM FÜR EIN WALZWERK
ROBOTIC SYSTEM FOR A ROLLING MILL

(30) Priorité: 21.04.2021 FR 2104141
(43) Date de publication de la demande: 28.02.2024
(73) Titulaire: Fives DMS, 59260 Lezennes (FR)
(72) Inventeur: ERNST DE LA GRAETE, Conrad, 59472 SECLIN (FR)
(74) Mandataire: Novagraaf Group
(86) Numéro de dépôt international: PCT/FR2022/050742
(87) Numéro de publication internationale: WO 2022/223927

(56) Documents cités:
- EP-A1- 3 441 327
- CN-B- 102 601 120
- FR-A1- 3 095 140
- JP-A- S6 349 312

## Description

L'invention est relative à un système robotisé pour le chargement et le déchargement convenant pour le changement de cylindres d'un laminoir, voire des ensembles de galets d'appui d'un laminoir, ou encore de rampes d'aspersion, ainsi qu'une installation de laminage comprenant un tel système robotisé. Le préambule de la revendication 1 est basé sur le document FR 3 095 140 A1.

L'invention concerne encore un procédé pour le déchargement et/ou le chargement de cylindres (ou des ensembles de galets d'appui) d'un laminoir mis en œuvre par un tel système robotisé.

### Domaine technique

Le domaine de l'invention concerne plus particulièrement les équipements utilisés pour effectuer des opérations de maintenance sur un laminoir du type 20 High. Un laminoir 20 High est par exemple connu des antériorités US 5 193 377 et US 5 471 859. Dans un tel laminoir, les cylindres (et ensembles de galets d'appui) sont répartis en un groupe inférieur et un groupe supérieur, et selon une configuration symétrique par rapport au plan de défilement de la bande métallique à laminer. La figure 5 du document US 5 193 377 illustre par exemple le groupe supérieur avec un cylindre de travail, deux premiers cylindres intermédiaires, trois seconds cylindres intermédiaires, et quatre ensembles de galets d'appui.

Au fur et à mesure des campagnes de laminage, il est nécessaire de renouveler l'état de surface des cylindres du laminoir, cette opération étant opérée en ouvrant la porte d'accès de la cage du laminoir et en retirant les cylindres de la cage de laminoir. Ces cylindres sont ensuite rectifiés, avant d'être de nouveau insérés dans la cage du laminoir.

Chaque ensemble de galets d'appui comprend typiquement un arbre support le long duquel sont répartis des galets typiquement formés par des roulements. A cet effet, la bague intérieure de chaque roulement est montée sur l'arbre support, la bague extérieure du roulement étant destinée à rouler sur un, voire deux cylindres contigus appartenant aux cylindres des seconds intermédiaires. L'ensemble de galets d'appui comprend encore une sellette dont le corps arqué s'étend longitudinalement sur la longueur de l'arbre support, et dont la face convexe est destinée à venir en appui sur un siège concave d'une partie de montage de la cage. Cette sellette présente encore des extensions, saillantes de la face concave du corps, traversées par l'arbre support, les extensions étant réparties sur la longueur de l'arbre et en particulier disposées entre les galets. Des bagues excentriques sont encore prévues entre l'arbre support et ces extensions, l'arbre présentant un pignon destiné à engrener dans la cage du laminoir avec un pignon correspondant, ou encore une crémaillère. Ce pignon (ou cette crémaillère) permet ainsi d'entrainer l'arbre support en rotation, et ainsi d'écarter ou rapprocher la position de l'arbre support et des galets portés par rapport au corps arqué de la sellette, grâce aux bagues excentriques. Il est bien entendu que ces ensembles de galets d'appui requièrent également une maintenance, qui s'effectue en retirant cet organe de la cage, suivant l'axe dudit arbre support.

Les opérations d'extraction (ou de mises en place par insertion) des organes internes, (cylindres ou ensemble de galets d'appui) sont usuellement opérées grâce à un équipement de manutention solidarisé à l'extrémité de l'organe à retirer (à savoir à l'extrémité du cylindre à retirer ou de l'arbre support de l'ensemble de galets d'appui à retirer), pourvu d'un contrepoids. Le contrepoids a pour objet d'équilibrer l'organe à saisir lorsque manipulé par le palan d'un pont roulant de l'atelier, et afin de le maintenir sensiblement horizontal, et alors que le crochet du palan vient saisir un anneau positionné sur l'équipement entre le contrepoids et l'organe saisi. Lors de la sortie de l'organe (ou à l'inverse lors de sa mise en place), l'organe saisi est rigidement solidaire du contrepoids de l'équipement, qui est susceptible de se balancer à l'extrémité inférieure du câble du palan.

### Technique antérieure

Lors des manœuvres d'extraction, les opérateurs sont nécessairement présents à proximité de l'organe saisi, et afin de guider les opérations d'extraction (ou de mise en place) qui sont ainsi particulièrement dangereuses en raison des mouvements éventuels de balancier des lourds éléments suspendus au câble du pont roulant.

Les opérations de mise en place de chaque ensemble de galets d'appui dans la cage du laminoir sont encore particulièrement fastidieuses en ce qu'il est nécessaire d'orienter, lors de l'insertion de l'ensemble :
- la sellette suivant la position angulaire permettant son insertion dans la cage dans sa position de montage, à savoir d'aligner angulairement la sellette avec le siège de cage du laminoir : cette opération nécessite par exemple pour les ensembles de galets du groupe supérieur de maintenir la sellette vers le haut, et à l'encontre de la gravité qui tend à la basculer vers le bas,
- l'arbre support et surtout le pignon solidaire de son extrémité et afin de positionner précisément les dents du pignon entre les dents du pignon d'entraînement (ou de la crémaillère d'entraînement) du laminoir se trouvant au fond de la cage.

On connait toutefois du document JP1976454C ; au nom de Nippon Steel, un système de chargement/déchargement reposant sur l'utilisation d'un bras robotisé standard (« 5 axes »). Dans cette antériorité, le bras robotisé est embarqué sur un chariot se déplaçant le long des rails, parallèle au plan de défilement de la bande, permettant le déplacement du bras articulé au droit des différentes cages des laminoirs. L'extrémité du bras est pourvue d'un système de bridage permettant la saisie, puis le verrouillage d'un cylindre de travail par son extrémité.

Selon les constatations de la Demanderesse, l'utilisation d'un bras robotisé standard pour la manipulation des cylindres du laminoir présente deux inconvénients majeurs, à savoir :
- l'utilisation d'un bras robotisé surdimensionné : il sera nécessaire d'utiliser un bras, encombrant, avec des moteurs conséquents aux articulations du bras pour résister aux couples nécessaires au maintien des organes à saisir en extrémité, à savoir des cylindres et/ou des ensembles de galets d'appui (en raison de leur poids conséquent et de leur grande longueur),
- un encombrement opérationnel important lors des opérations de chargement/déchargement : la surface balayée par l'organe saisi (cylindre ou ensemble de galets d'appui) porté à l'extrémité du bras robotisé lors de sa rotation et jusqu'à la zone de dépose est très importante et ne peut être envisagée que lorsque l'espace nécessaire dans l'atelier est disponible.

On connait encore un système robotisé pour une installation de la laminage d'une bande métallique y compris un laminoir à 20 cylindres comprenant une cage de laminoir et un ensemble de cylindres, internes à la cage, y compris deux cylindres de travail de la bande métallique, huit ensembles de galets d'appui, des premiers cylindres intermédiaires et des seconds cylindre intermédiaires, la cage de laminoir présentant une ouverture d'accès, fermée par un système de porte, la bande métallique s'étendant longitudinalement suivant une direction X, horizontale, et transversalement selon une direction Y, horizontale, parallèle aux axes des cylindres du laminoir.

Un tel système robotisé connu est illustré aux figures 1 et 2.

Selon cet état de la technique robotisé le système robotisé comprend :un robot Ro comprenant :
- un chariot comprenant un premier châssis Ch1 muni de roues coopérant avec des rails Ra1 disposés au sol, s'étendant suivant la direction Y, au droit de l'ouverture d'accès de la cage du laminoir, ledit premier châssis configuré pour se déplacer suivant la direction Y le long des rails, sous l'action de premier moyen moteur entraînant les roues,
- un deuxième châssis Ch2 et un premier système de glissière reliant le deuxième châssis et le premier châssis configuré pour déplacer le deuxième châssis par rapport au premier châssis suivant la direction X, sous l'action de deuxième moyen moteur
- un troisième châssis Ch3 et un deuxième système de glissière reliant le troisième châssis et le deuxième châssis, configuré pour déplacer le troisième châssis par rapport au deuxième châssis suivant une direction Z, verticale, sous l'action de troisième moyen moteur.

Un système de saisie est solidaire du troisième châssis et un tel système robotisé selon l'état de la technique est configuré pour assurer l'extraction d'un cylindre, par la mise en œuvre des étapes suivantes :
- aligner le système de saisie avec l'axe du cylindre Cy à saisir par déplacement du système de saisie suivant la direction X par l'action du deuxième moyen moteur et suivant la direction Z par l'action du troisième moyen moteur,
- saisir le cylindre par le système de saisie par l'avance du chariot le long des rails,
- extraire le cylindre hors de la cage du laminoir par le recul du chariot le long des rails suivant la direction Y, sous l'action du premier moyen moteur.

En fin d'extraction du cylindre opéré par le recul du robot le long des rails, le cylindre extrait est entièrement en dehors de la cage du laminoir, orienté axialement de manière parallèle à la direction Y, transversale. Le cylindre est alors dans une position intermédiaire où le cylindre est situé entre, d'une part, l'ouverture d'accès de la cage du laminoir, laissée ouverte par le système porte, et d'autre part, le chariot du robot, et tel qu'illustré à la figure 2.

Dans un tel état de la technique, la dépose du cylindre nécessite un équipement supplémentaire motorisé, comportant un système de racks de dépose, motorisé, au moins suivant la direction X horizontalement pour qu'il vienne se positionner entre le laminoir et le robot. Ce système de rack peut encore être déplaçable de manière motorisée suivant la direction Y horizontale.

Le système de rack Rac peut ainsi comprendre lui-même un chariot avec un premier châssis Ch11 configuré pour se déplacer le long de rails Ra2 disposés parallèles au rail Ra1 du robot, latéralement au robot, selon la direction transversale Y par un premier moteur, et un deuxième châssis Ch12 portant le rack de chargement/déchargement des cylindres, configuré pour être déplacé, par rapport au premier châssis Ch11, selon la direction X grâce un système de glissière entre le deuxième châssis Ch12 et le premier châssis 11, et des seconds moteurs.

Comme illustré à la figure 2, le rack est ainsi déplacé par le premier châssis le long des rails Ra2, selon la direction Y, puis par déplacement du deuxième châssis selon la direction X, en porte-à-faux du premier châssis, pour assurer la dépose du cylindre par le robot sur le rack qui s'opère, par l'action des troisièmes moyens moteurs, alors que le cylindre est toujours orienté selon la direction Y, dans une position où le rack mobile est positionné intermédiaire entre le laminoir et le robot.

Selon les constations de l'inventeur, le système de rack mobile est un équipement qui vient encombrer l'allée de maintenance, qui s'étend, selon la direction X, le long des ouvertures d'accès des différents laminoirs. Le système de rack permet ainsi de se mettre dans la zone entre le laminoir et le robot, de sorte à permettre au robot de déposer les cylindres qui ont été extraits sur le système de rack, le cylindre alors toujours orienté suivant la direction transversale Y, ou encore de permettre au robot de récupérer l'un des cylindres sur le rack alors orienté suivant la direction transversale Y.

L'éventuelle possibilité du système de rack de se déplacer suivant la direction Y suivant les rails Ra2 permet au système de rack de s'écarter du laminoir, facilitant ainsi la prise des cylindres en présence sur le rack par le pont roulant.

Un tel système robotisé est classiquement utilisé pour assurer le retrait des cylindres d'un laminoir 20 Hi, et en particulier des cylindres de travail, des premiers cylindres intermédiaires et des seconds cylindres intermédiaires.

En revanche, et selon les connaissances de la Demanderesse un tel système robotisé selon cet état de la technique ne permet pas de changer les huit ensembles de galets d'appui du laminoir qui sont évacués ou amenés :
- soit directement, et successivement grâce au pont roulant, selon la procédure avec contrepoids décrite précédemment, qui est particulièrement dangereuse pour les opérateurs au sol ;
- soit en plaçant directement au pont, entre le laminoir et le système robotisé, un rack prévu pour recevoir un certain nombre d'ensembles de galets d'appui du laminoir ou portant les nouveaux d'ensembles de galets d'appui. Ce système robotisé se contente alors uniquement de tirer les ensembles de galets d'appui hors du laminoir pour les glisser sur ce rack amovible au pont ou de pousser les nouveaux ensembles de galets d'appui se trouvant sur ce rack amovible pour les introduire dans le laminoir.

La procédure d'amenée ou de retrait, entre le système robotisé et le laminoir au pont, de ce rack amovible chargés ensembles de galets d'appui est aussi particulièrement dangereuse pour les opérateurs au sol.

### Résumé

La présente divulgation vient améliorer la situation.

Selon un **premier aspect,** la présente divulgation est relative à un système robotisé pour une installation de laminage d'une bande métallique, ladite installation comprenant un laminoir présentant une cage de laminoir et un ensemble de cylindres, internes à la cage, y compris deux cylindres de travail, des cylindres d'appui ou galets d'appui, voire des cylindres intermédiaires en particulier des premiers cylindres intermédiaires et des seconds cylindres intermédiaire, la cage de laminoir présentant une ouverture d'accès, éventuellement fermée par un système de porte, la bande métallique s'étendant longitudinalement suivant une direction X, horizontale, et transversalement selon une direction Y, horizontale, la direction Y étant parallèle aux axes des cylindres du laminoir,
et dans lequel ledit système robotisé convient pour assurer les opérations de changement de cylindres du laminoir, par extraction des cylindres usés de la cage du laminoir et/ou insertion de cylindres neufs ou rectifiés dans la cage du laminoir,
ledit système robotisé comprenant un robot comprenant :
   - un chariot comprenant un premier châssis muni de roues coopérant avec des rails disposés au sol, s'étendant suivant la direction Y, au droit de l'ouverture d'accès de la cage du laminoir, ledit premier châssis étant configuré pour se déplacer suivant la direction Y le long des rails, sous l'action de premiers moyens moteurs entraînant les roues,
   - un deuxième châssis et un premier système de glissière reliant le deuxième châssis et le premier châssis configuré pour déplacer le deuxième châssis par rapport au premier châssis suivant la direction X, sous l'action de deuxièmes moyens moteurs,
   - un troisième châssis et un deuxième système de glissière reliant le troisième châssis et le deuxième châssis, configuré pour déplacer le troisième châssis par rapport au deuxième châssis suivant une direction Z, verticale, sous l'action de troisièmes moyens moteurs.

Selon la présente divulgation, le système robotisé selon ce premier aspect comprend :
- un quatrième châssis, et des moyens de guidage en rotation reliant le quatrième châssis et le troisième châssis autour d'un axe de rotation vertical, configurés pour entraîner la rotation du quatrième châssis par rapport au troisième châssis, sous l'action de quatrième moyens moteurs,
- un système de saisie, embarqué sur le quatrième châssis comprenant un actionneur configuré pour commander le verrouillage et le déverrouillage de la saisie d'un embout solidaire d'un cylindre, ou encore la saisie d'un embout d'un système de préhension d'un cylindre du laminoir,
et dans lequel le système robotisé est configuré pour assurer l'extraction d'un cylindre, par la saisie de l'embout solidaire du cylindre, ou encore par la saisie du cylindre par le système de préhension verrouillé par le système de saisie, avec dépose du cylindre, latéralement aux rails, après pivotement du cylindre par rotation du quatrième châssis par rapport au troisième châssis autour de l'axe de rotation vertical.

Selon des caractéristiques optionnelles de ce premier aspect, prises seules ou en combinaison :
- le système de saisie peut être articulé au quatrième châssis selon un second axe d'articulation horizontal perpendiculaire à l'axe de rotation verticale entre le quatrième châssis et le troisième châssis, dit premier axe de rotation, et perpendiculaire à l'axe du cylindre saisi par le système de saisie, le système robotisé comportant des moyens moteurs, en particulier des cinquième moyens moteurs, configurés pour régler l'inclinaison du système de saisie, et ainsi l'inclinaison du cylindre saisi, par rotation du système de saisie autour dudit second axe de rotation ;
- le système de saisie peut comprendre un châssis tubulaire à l'intérieur duquel est prévu un dispositif de verrouillage/déverrouillage, monté pivotant par l'intermédiaire de roulements, autour d'un axe de rotation, destiné à être parallèle, voire confondu à l'axe du cylindre saisi, par l'intermédiaire de moyens moteurs, en particulier de sixième moyens moteurs, et dans lequel le dispositif de verrouillage/déverrouillage comprend l'actionneur, y compris des moyens moteurs configurés pour passer le dispositif de verrouillage d'un état de verrouillage de l'embout jusqu'à un état de déverrouillage de l'embout.

Selon un **deuxième** aspect, la présente divulgation est relative à une installation de laminage comprenant un système robotisé selon le premier aspect et un dit laminoir comprenant ladite cage et ledit ensemble de cylindres, internes à la cage, y compris les deux cylindres de travail, les cylindres d'appui ou les galets d'appui, voire les cylindres intermédiaires en particulier les premiers cylindres intermédiaires et les seconds cylindres intermédiaires, la cage de laminoir présentant ladite ouverture d'accès, éventuellement fermée par le système de porte, la bande métallique Bm s'étendant longitudinalement suivant une direction X, horizontale, et transversalement selon une direction Y, horizontale, parallèle aux axes des cylindres du laminoir et
et dans laquelle ladite installation comprend un rack de chargement/déchargement, positionné amovible sur un châssis-support, ancré au sol en une position d'ancrage à distance du laminoir selon la direction Y transversale et latéralement aux rails, libérant une allée de maintenance suivant la direction X, le long de l'ouverture d'accès du laminoir, le rack reposant sur le châssis-support présentant des logements, orientés suivant la direction X, et dans lequel le système robotisé est configuré pour déposer le cylindre, sur le rack de chargement/déchargement reposant sur le châssis support, après pivotement du cylindre par rotation du quatrième châssis par rapport au troisième châssis autour de l'axe de rotation vertical , le cylindre alors orienté suivant la direction X.

Selon des caractéristiques optionnelles de ce **deuxième** aspect, prises seules ou en combinaison :
- le châssis-support est de longueur, suivant la direction Y supérieure à la dimension dudit au moins rack, la direction Y alors perpendiculaire aux axes de logements dudit au moins rack, ledit châssis support configuré pour supporter plusieurs racks, repartis sur la longueur du châssis support en différentes positions suivant la direction Y,
- le châssis support comprend un premier support, et un deuxième support, respectivement ancrés au sol de manière parallèle suivant la direction Y et dans laquelle ledit au moins un rack est configuré pour reposer en prenant appui, le châssis support en reposant simultanément sur le premier support et le deuxième support, au niveau de deux bords opposés du rack et dans laquelle le premier support et le deuxième support du châssis support laissent entre eux un dégagement intermédiaire libre configuré pour être traversé par un véhicule de manutention de rack, en particulier un véhicule autoguidé, lorsque ce véhicule dépose un rack sur le châssis support, par exemple un rack vide de cylindre destiné à recevoir les cylindres usés retirés par le système robotisé, et/ou encore un rack comportant dans ses logements des cylindres neuf (ou rectifiés) destinés à être saisis par le système robotisé pour être insérés dans la cage du laminoir.

Selon un mode de réalisation de ce deuxième aspect, ledit laminoir est un laminoir 20 High, présentant par rapport au plan de la bande métallique à laminer :
- deux cylindres de travail, y compris un cylindre de travail supérieur et un cylindre de travail inférieur,
- quatre premiers cylindres intermédiaires, y compris deux premiers cylindres intermédiaires, supérieurs, en contact avec le cylindre de travail supérieur, et deux premiers cylindres intermédiaires, inférieurs, en contact avec le cylindre de travail inférieur,
- six cylindres deuxièmes cylindres intermédiaires, y compris trois deuxièmes cylindres intermédiaires, supérieurs, en contact avec les deux premiers cylindres intermédiaires supérieurs, et trois deuxièmes cylindres intermédiaires inférieurs, en contact avec les deux premiers cylindres inférieurs,
- huit ensembles ensemble de galets d'appui, chacun pourvu d'une sellette solidarisée à la cage, y compris quatre ensembles de galets supérieurs, en appui avec les trois deuxièmes cylindres intermédiaires, supérieurs, et quatre ensembles de galets inférieurs, en appui avec les trois deuxièmes cylindres intermédiaire,
et dans laquelle ledit système robotisé est configuré pour changer l'ensembles des cylindres du laminoir, à savoir les deux cylindres de travail, les quatre premiers cylindres intermédiaires, les six deuxièmes cylindres intermédiaires, et les huit ensemble de galets d'appui, en les déposant sur un ou plusieurs rack positionné(s) en la position d'ancrage du châssis support ancré au sol.

Encore et selon un mode de réalisation de ce deuxième, le laminoir présente des rampes d'aspersion, y compris deux rampes d'aspersion supérieures, et deux rampes d'aspersion, inférieures, et dans lequel ledit système robotisé est configuré pour changer les rampes d'aspersion.

Selon un **troisième aspect,** la présente divulgation est relative à un procédé d'extraction de cylindre mis en œuvre dans une installation de laminage selon le deuxième aspect, dans lequel on procède à l'extraction d'un cylindre, par la saisie d'un embout solidaire d'un cylindre par le système de saisie, ou encore par la saisie d'un cylindre par le système de préhension verrouillé par le système de saisie, y compris :
- /a1/ Aligner le système de préhension et/ou le système de saisie avec l'axe du cylindre à saisir par déplacement du système de saisie suivant la direction X par l'action des deuxièmes moyens moteurs et suivant la direction Z par l'action des troisièmes moyens moteurs,
- /b1/ Saisir le cylindre par le système de saisie ou ledit système de préhension solidaire du système de saisie après l'avance du chariot suivant les rails selon la direction Y sous l'action des premiers moyens moteurs,
- /c1/ Extraire le cylindre hors de la cage du laminoir par le recul du chariot le long des rails suivant la direction Y, sous l'action des premiers moyens moteurs,
- /d1/ Pivoter d'un quart de tour le cylindre extrait autour dudit axe de rotation vertical sous l'action des quatrièmes moyens moteurs, et descendre le cylindre pivoté d'un quart de tour sous l'action des troisièmes moyens moteurs pour assurer la dépose, sur le rack de chargement/déchargement, disposé latéralement aux rails et à la zone de déplacement du chariot,
- /e1/ Dessaisir le cylindre par le recul du système de saisie suivant la direction X, par l'action des deuxièmes moteurs.

Selon un **quatrième aspect** la présente divulgation est relative à un procédé d'insertion de cylindre mis en œuvre dans une installation de laminage selon le deuxième aspect dans lequel on procède à l'insertion d'un cylindre, par la saisie d'un embout solidaire d'un cylindre par le système de saisie, ou encore par la saisie d'un cylindre par le système de préhension verrouillé par le système de saisie, y compris :
- /a2/ Aligner le système de préhension et/ou le système de saisie avec l'axe du cylindre à saisir sur le rack de déchargement/ chargement par déplacement du système de saisie suivant la direction Y par l'action des premiers moyens moteurs et suivant la direction Z par l'action des troisièmes moyens moteurs,
- /b2/ Saisir le cylindre par le système de saisie ou ledit système de préhension solidaire du système de saisie après l'avance du chariot suivant les rails selon la direction X sous l'action des deuxièmes moyens moteurs,
- /c2/ Soulever le cylindre du rack suivant la direction Z sous l'action des troisièmes moyens moteurs, et pivoter le cylindre extrait autour dudit axe de rotation verticale sous l'action des quatrièmes moyens moteurs d'un quart de tour,
- /d2/ Aligner l'axe du cylindre dans une position d'alignement dans la cage du laminoir, par déplacement du système de saisie suivant la direction X par l'action des deuxièmes moyens moteurs et suivant la direction Z par l'action des troisièmes moyens moteurs,
- /e2/ Insérer le cylindre dans la cage du laminoir dans la position d'alignement, par avance du chariot suivant la direction Y par l'action des premiers moyens moteurs,
- /f2/ Dessaisir le cylindre par le recul du robot suivant la direction Y, par l'action des premiers moteurs.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] est une vue schématique d'une installation de laminage comprenant un laminoir 20 cylindres, et un système robotisé connu de l'état de la technique comprenant un robot comprenant un chariot déplaçable le long de premiers rails, et un rack avec un premier châssis déplaçable le long de seconds rails, parallèlement aux rails du robot, sensiblement suivant la direction transversale Y, et le déplacement perpendiculaire grâce à un second châssis déplaçable par rapport au premier châssis suivant la direction X.
**Fig. 2**
   [Fig. 2] est une vue schématique montrant la dépose d'un cylindre extrait du laminoir par le recul du chariot, et son dépôt dans le rack mobile positionné intermédiaire entre le laminoir et le robot.
**Fig. 3**
   [Fig. 3] est une vue de l'installation de laminage selon la présente divulgation, le système de saisie du robot équipé d'un système de préhension pour la saisie des cylindres de travail.
**Fig. 4**
   [Fig. 4] est une vue de l'installation de laminage selon la présente divulgation, le système de saisie du robot verrouillant un embout solidaire d'un second cylindre intermédiaire.
**Fig. 5**
   [Fig. 5] est une vue de coupe, illustrant le second cylindre intermédiaire, et son embout.
**Fig. 6**
   [Fig. 6] est une vue de coupe, selon un plan vertical parallèle au plan YZ, illustrant la prise d'un second cylindre intermédiaire par le robot dans la cage du laminoir.
**Fig. 7**
   [Fig. 7] est une vue en perspective du robot, lorsque le système de saisie maintient un ensemble de galets d'appui
**Fig. 8**
   [Fig. 8] est une vue du robot de la figure 7, selon une coupe partielle.
**Fig. 9**
   [Fig. 9] est une vue de coupe du système de saisie, selon un plan vertical.
**Fig. 10**
   [Fig. 10] est vue de coupe du robot, illustrant l'ensemble des actionneurs du robot.
**Fig. 11**
   [Fig. 11] est vue schématique d'une coupe transversale d'un laminoir 20Hi, les cylindres répartis en un groupe inférieur et un groupe supérieur, comportant chacun dix cylindres dont un cylindre de travail, deux premiers cylindres intermédiaires, trois seconds cylindres intermédiaires, et quatre ensembles de galets d'appui.

### Description des modes de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

Aussi, la présente divulgation est relative à un système robotisé 1 d'une installation de laminage d'une bande métallique.

L' installation de laminage comprend un laminoir L présentant une cage de laminoir et un ensemble de cylindres, internes à la cage, y compris deux cylindres de travail 12, optionnellement des cylindres d'appui ou galets d'appui A, B, C, D, E, F, G, H, voire des cylindres intermédiaires en particulier des premiers cylindres intermédiaires 13 et des seconds cylindres intermédiaire 14,15.

Le laminoir peut être un laminoir 20Hi, à vingt cylindres. Comme représenté schématiquement à la figure 11, les cylindres sont répartis en un groupe inférieur Gi et un groupe supérieur Gs ; plus précisément ces groupe Gi et Gs présentent un agencement symétrique et comportent chacun dix cylindres dont un cylindre de travail 12, deux premiers cylindres intermédiaires 13, trois seconds cylindres intermédiaires 14, 15, et quatre cylindres d'appui, ou ensemble de galets d'appui, qui sont à l'extérieur de l'arrangement, et qui sont notés A, B, C et D pour le groupe supérieur Gs et E, F, G et H pour le groupe inférieur Gi.

La cage de laminoir présente une ouverture d'accès, éventuellement fermée par un système de porte, la bande métallique Bm s'étendant longitudinalement suivant une direction X, horizontale, et transversalement selon une direction Y, horizontale, la direction Y étant parallèle aux axes des cylindres du laminoir.

Le système robotisé 1 convient pour assurer les opérations de changement de cylindres du laminoir, par extraction des cylindres usés de la cage du laminoir et/ou insertion de cylindres neufs (ou rectifiés) dans la cage du laminoir, ledit système robotisé comprenant un robot Ro comprenant :
- un chariot comprenant un premier châssis 2 muni de roues 20 coopérant avec des rails Ra1 disposés au sol, s'étendant suivant la direction Y, au droit de l'ouverture d'accès de la cage du laminoir, ledit premier châssis 2 étant configuré pour se déplacer suivant la direction Y le long des rails Ra1, sous l'action de premiers moyens moteurs M1 entraînant les roues 20,
- un deuxième châssis 3 et un premier système de glissière G1 reliant le deuxième châssis 3 et le première châssis 2 configuré pour déplacer le deuxième châssis 3 par rapport au premier châssis 2 suivant la direction X, sous l'action de deuxièmes moyens moteurs M2
- un troisième châssis 4 et un deuxième système de glissière G2 reliant la troisième châssis 4 et le deuxième châssis 3, configuré pour déplacer le troisième châssis 4 par rapport au deuxième châssis 3 suivant une direction Z, verticale, sous l'action de troisièmes moyens moteurs M3.

De manière notable, le système robotisé comprend encore un quatrième châssis 5, et des moyens de guidage en rotation reliant le quatrième châssis et le troisième châssis autour d'un axe de rotation vertical Av, configurés pour entraîner la rotation du quatrième châssis 5 par rapport au troisième châssis 4, sous l'action de quatrième moyens moteurs M4, ainsi qu'un système de saisie 6, embarqué sur le quatrième châssis 5.

Le système de saisie 6 peut comprendre un actionneur configuré pour commander le verrouillage et le déverrouillage de la saisie d'un embout Eb solidaire d'un cylindre. Alternativement, le système de saisie est configuré pour saisir un embout d'un système de préhension d'un cylindre du laminoir. Le système de préhension peut être, à titre d'exemple, l'outil convenant pour le changement des cylindres de travail décrit dans la demande de brevet FR 2002381 déposée le 10 mars 2020 par la présente Demanderesse.

Selon la présente divulgation, le système robotisé 1 est configuré pour assurer l'extraction d'un cylindre, par la saisie de l'embout solidaire du cylindre, ou encore par la saisie du cylindre par le système de préhension verrouillé par le système de saisie, avec dépose du cylindre de préférence sur un rack Ra, latéralement aux rails Ra1, après pivotement du cylindre par rotation du quatrième châssis 5 par rapport au troisième châssis 4 autour de l'axe de rotation vertical Av, engendré par les quatrièmes moyens moteurs M4. Lorsque le cylindre est déposé sur le rack Ra par le système robotisé, le cylindre s'étend longitudinalement suivant la direction X.

Eventuellement, le système de saisie 6 peut être articulé au quatrième châssis 5 selon un second axe d'articulation Ah, horizontal perpendiculaire à l'axe de rotation verticale Av entre le quatrième châssis 5 et le troisième châssis 4, dit premier axe de rotation, et perpendiculaire à l'axe du cylindre saisi par le système de saisie. Le système robotisé comporte encore des cinquièmes moyens moteurs M5 configurés pour régler l'inclinaison du système de saisie 6, et ainsi l'inclinaison du cylindre saisi, par rotation du système de saisie autour dudit second axe de rotation Ah.

Une telle possibilité de réglage offerte par le second axe de rotation Ah horizontal et les cinquièmes moyens moteurs M5 permet de régler l'inclinaison du cylindre saisi lorsque retiré ou inséré dans la cage du laminoir. On ajuste de l'inclinaison de sorte que le cylindre saisi soit parallèle aux axes des autres cylindres. Un tel ajustement permet d'éviter les collisions et/ou marquages du cylindre retiré par le système robotisé lors de son extraction ou de son insertion dans la cage du laminoir.

Ainsi, et lorsque le cylindre est extrait (ou inséré) du laminoir, le cylindre est orienté suivant la direction Y maintenu par le système de saisie 5 à son extrémité du côté de l'ouverture d'accès du laminoir.

Le pivotement à 90° du cylindre autour de l'axe de rotation verticale Av, (dit premier axe de rotation), permet de déposer le cylindre sur le rack Ra qui est disposé latéralement au système robotisé, et en particulier latéralement aux rails Ra1. L'installation de laminage selon la présente divulgation est donc dépourvue de système de rack motorisé configuré pour venir se positionner entre le système robotisé et le laminoir, et contrairement à l'état de la technique illustré aux figures 1 et 2.

Le rack est de préférence positionné sur un châssis support Cha, en laissant une allée de maintenance AL suivant la direction X, le long de l'ouverture d'accès du laminoir, cette allée de maintenance se poursuivant entre le châssis support Cha et la cage du laminoir.

En particulier, ladite installation peut comprendre au moins un rack de chargement/déchargement Ra, positionné de préférence de manière amovible en simple appui sur le châssis-support Cha.

Ce châssis support Cha est de préférence ancré au sol en une position d'ancrage à distance du laminoir selon la direction Y transversale, libérant ladite allée de maintenance AL suivant la direction X, le long de l'ouverture d'accès du laminoir. On remarque encore que le châssis support Cha est disposé latéralement aux rails Ra1 le long desquels se déplace le chariot du système robotisé.

Avantageusement, le système robotisé est configuré pour déposer le cylindre sur un rack de chargement/déchargement Ra reposant sur le châssis support Cha en une position d'ancrage, une fois que le cylindre saisi est pivoté par le quatrième moteur M4 de 90° par rapport à la position du cylindre lors de l'extraction.

Ledit au moins rack Ra est configuré comme un composant amovible du châssis support Cha. Le rack peut être manipulé de préférence par un véhicule tel qu'un véhicule auto guidé (acronyme en anglais « AGV » pour Automated Guided Vehicle ») ou encore alternativement par le palan du pont roulant de l'installation de laminage.

En particulier, ledit au moins un rack peut comprendre :
- un (premier) rack configuré pour le support des cylindres de travail 12,
- un (deuxième) rack configuré pour le support des premiers cylindres intermédiaires 13,
- un (troisième) rack configuré pour le support des seconds cylindres intermédiaires 14,15,
- un (quatrième) rack configuré pour le support des ensembles des galets d'appui A, B, C, D, E, F.

Les différents racks (notamment premier, deuxième, troisième et quatrième) présentent de préférence chacun, une pluralité de logements (ou berceaux) sensiblement parallèles entre eux. Les diamètres des logements (ou berceaux) sont adaptés aux cylindres (ou ensemble de galets) à recueillir.

Les diamètres des logements (ou berceaux) sont différents, en tout ou partie, entre les premier, second, troisième, quatrième racks. Les logements (ou berceaux) dudit au moins rack Ra sont orientés suivant la direction X, lorsque ledit au moins rack Ra repose sur le châssis support Cha.

Le châssis support Cha peut comprendre un premier support Cha1, et un deuxième support Cha2, respectivement ancrés au sol de manière parallèle suivant la direction Y. Ledit au moins un rack Ra est configuré pour reposer en prenant appui, le châssis support Cha, en reposant simultanément sur le premier support Cha1 et le deuxième support Ch2, au niveau de deux bords opposés du rack Ra.

Le châssis support Cha est de préférence de longueur, suivant la direction Y supérieure à la dimension dudit au moins rack. La direction Y s'étend suivant une direction horizontale perpendiculaire aux axes des logements du rack.

Le châssis support Cha est alors avantageusement configuré pour permettre de supporter, plusieurs racks, repartis sur le châssis en différentes positions suivant la direction Y. Par exemple, et à la figure 3, le premier support Cha1 et le deuxième support Cha2 du châssis support Cha supportent simultanément trois (premier) racks recevant des cylindres de travail 12, suivant la direction Y. Encore, et la figure 4, le châssis support Cha (en particulier le premier support et le deuxième support) supporte respectivement, deux (premiers) racks recevant des cylindres de travail 12, un (deuxième) rack recevant des premiers cylindres intermédiaires 13, et un (troisième) rack recevant des deuxièmes cylindre intermédiaires 14,15.

On remarque encore que le premier support Cha 1 et le deuxième support Cha2 du châssis support laissent entre eux un dégagement intermédiaire, libre qui peut être traversé par le véhicule de manutention des racks, en particulier autoguidé, (AGV, acronyme anglaise pour « Automated Guided vhicle ») lorsque ce véhicule dépose un rack sur le châssis support Cha, ou au contraire retire un rack. Un tel véhicule de manutention, vient se positionner entre le premier support et le deuxième support pour déposer un rack sur le châssis support Cha lors de la dépose d'un rack, par abaissement d'un organe de levage du véhicule. Lors de l'évacuation des racks, ce véhicule vient se positionner sous le rack à manutentionner en simple appui sur le châssis support, le véhicule alors rentré entre le premier support et le deuxième support, et le soulève, au moyen d'un organe de levage.

Ce véhicule de manutention de rack peut en particulier déposer un (premier deuxième, troisième ou quatrième) rack, vide de cylindre, destiné à recevoir les cylindres usés retirés par le système robotisé, et/ou encore un (premier deuxième, troisième ou quatrième) rack comportant dans ses logements des cylindres neufs (ou rectifiés) qui sont destinés à être saisis par le système robotisé pour être insérés dans la cage du laminoir.

Ainsi et lorsque ledit laminoir est un laminoir 20 High, présente par rapport au plan de la bande métallique à laminer:
- deux cylindres de travail 12, y compris un cylindre de travail supérieur et un cylindre de travail inférieur,
- quatre premiers cylindres intermédiaires 13, y compris deux premiers cylindres intermédiaires, supérieurs, en contact avec le cylindre de travail supérieur, et deux premiers cylindres intermédiaires, inférieurs, en contact avec le cylindre de travail inférieur,
- six cylindres deuxièmes cylindres intermédiaires 14,15, y compris trois deuxièmes cylindres intermédiaires, supérieurs, en contact avec les deux premiers cylindres intermédiaires supérieurs, et y trois deuxièmes cylindres intermédiaires inférieurs, en contact avec les deux premiers cylindres inférieures,
- huit ensembles ensemble de galets d'appui, chacun pourvu d'une sellette solidarisé à la cage, y compris quatre ensembles de galets supérieurs A,B,C,D, en appui avec les trois deuxièmes cylindres intermédiaires, supérieurs, et quatre ensembles de galets inférieurs E, F, G, H, en appui avec les trois deuxièmes cylindres intermédiaire,
alors ledit système robotisé peut être avantageusement configuré pour changer l'ensemble des cylindres du laminoir, à savoir les deux cylindres de travail 12, les quatre premiers cylindres intermédiaires 13, les six deuxièmes cylindres intermédiaires 14,15 , et les huit ensemble de galets d'appui A à H, en les déposant sur un ou plusieurs rack Ra positionnés en la position d'ancrage du châssis support Cha ancré au sol.

Le laminoir L peut encore présenter des rampes d'aspersion, y compris deux rampes d'aspersion supérieures, et deux rampes d'aspersion, inférieures ; ledit système robotisé peut alors être configuré pour changer les rampes d'aspersion par saisie d'un embout à l'extrémité des rampes d'aspersion.

Selon un mode de réalisation, le système de saisie 6 peut comprendre un châssis tubulaire 60 à l'intérieur duquel est prévu un dispositif de verrouillage/déverrouillage 7, monté pivotant par l'intermédiaire de roulements 61,62, autour d'un axe de rotation, destiné à être parallèle, voire confondu à l'axe du cylindre saisi, par l'intermédiaire de moyens moteurs M6, en particulier de sixième moyens moteurs.

Le dispositif de verrouillage/déverrouillage 7 peut encore comprendre des (septième) moyens moteur M7 configurés pour passer le dispositif de verrouillage d'un état de verrouillage de l'embout Eb jusqu'à un état de déverrouillage de l'embout. Par exemple, le verrouillage peut être obtenu par le déplacement de mors venant serrer l'embout par effet de coin.

Les sixième moyen moteurs M6 permettent d'assurer le réglage de l'orientation de l'ensemble de galets d'appui (ou de la rampe d'aspersion) autour d'un axe parallèle à la direction Y. Par exemple, l'ensemble de galets d'appui (ou la rampe d'aspersion) ne peuvent pas être insérés dans la cage de laminoir dans n'importe quelle orientation.

Par exemple, les galets d'appui sont entrainés en rotation par rapport à la sellette via des excentriques, par un arbre portant un pignon récepteur. Les dents de ce pignon doivent être engagées avec les dents d'un pignon entraineur à l'intérieur de la cage du laminoir. L'ensemble de galets d'appui sont monté rotatifs par apport à la sellette, cette sellette nécessitant d'être engagée en une orientation donnée dans une zone de réception de la cage du laminoir.

Les sixièmes moyens moteur 6 permettent alors de faire pivoter l'ensemble de galets d'appui, y compris la sellette qui peut être bloquée en rotation avec les galets, par un support amovible (non illustré).

Le système robotisé selon la présente divulgation est configuré pour la mise en œuvre d'un procédé d'extraction dans lequel on procède à l'extraction d'un cylindre (voire un ensemble de galets d'appui ou encore une rampe d'aspersion), par la saisie d'un embout Eb solidaire d'un cylindre par le système de saisie 6, ou encore par la saisie d'un cylindre par le système de préhension verrouillé par le système de saisie, y compris :
- /a1/ Aligner le système de préhension et/ou le système de saisie 6 avec l'axe du cylindre à saisir par déplacement du système de saisie suivant la direction X par l'action des deuxièmes moyens moteurs M2 et suivant la direction Z par l'action des troisièmes moyens moteurs M3,
- /b1/ Saisir le cylindre par le système de saisie ou ledit système de préhension solidaire du système de saisie après l'avance du chariot suivant les rails Ra1 selon la direction Y sous l'action des premiers moyens moteurs M1, et en particulier par le verrouillage de l'embout par le dispositif de verrouillage 7, sous l'actionnement des septièmes moteur M7,
- /c1/ Extraire le cylindre hors de la cage du laminoir par le recul du chariot le long des rails suivant la direction Y, sous l'action des premiers moyens moteurs M1,
- /d1/ Pivoter d'un quart de tour le cylindre extrait autour dudit axe de rotation vertical Av sous l'action des quatrièmes moyens moteurs M4, et descendre le cylindre pivoté d'un quart de tour sous l'action des troisièmes moyens moteurs M3 pour assurer la dépose, sur le rack de chargement/déchargement, disposé latéralement aux rails et à la zone de déplacement du chariot,
- /e1/ Dessaisir le cylindre, par le recul du système de saisie suivant la direction X, par l'action des deuxièmes moteurs M2, notamment après déverrouillage du dispositif de verrouillage/déverrouillage 7 sous l'action des septièmes moyens moteurs M7.

Le système robotisé selon la présente divulgation est configuré pour la mise en œuvre d'un procédé d'insertion de cylindre d'une installation de laminage selon la présente divulgation dans lequel on procède à l'insertion d'un cylindre (voire un ensemble de galets d'appui ou encore une rampe d'aspersion), par la saisie d'un embout solidaire d'un cylindre par le système de saisie, ou encore par la saisie d'un cylindre par le système de préhension verrouillé par le système de saisie, y compris :
- /a2/ Aligner le système de préhension et/ou le système de saisie 6 avec l'axe du cylindre à saisir sur le rack de déchargement/ chargement Ra par déplacement du système de saisie 6 suivant la direction Y par l'action des premiers moyens moteurs M1 et suivant la direction Z par l'action des troisièmes moyens moteurs M3,
- /b2/ Saisir le cylindre par le système de saisie ou ledit système de préhension solidaire du système de saisie après l'avance du chariot suivant les rails selon la direction X sous l'action des deuxièmes moyens moteurs M2, en particulier par le verrouillage de l'embout par le dispositif de verrouillage 7, sous l'actionnement des septièmes moteur M7,
- /c2/ Soulever le cylindre du rack suivant la direction Z sous l'action des troisièmes moyens moteurs M3, et pivoter le cylindre extrait autour dudit axe de rotation vertical Av sous l'action des quatrièmes moyens moteurs M4 d'un quart de tour,
- /d2/ aligner l'axe du cylindre dans une position d'alignement dans la cage du laminoir, par déplacement du système de saisie suivant la direction X par l'action des deuxièmes moyens moteurs M2 et suivant la direction Z par l'action des troisièmes moyens moteurs M3
- /e2/ Insérer le cylindre dans la cage du laminoir dans la position d'alignement, par avance du chariot suivant la direction Y par l'action des premiers moyens moteurs M1,
- /f2/ Dessaisir le cylindre par le recul du robot suivant la direction Y, par l'action des premiers moteurs M1 et en particulier après le déverrouillage de l'embout par le dispositif de verrouillage 7, sous l'actionnement des septièmes moteur M7.

### Application industrielle

Les présentes solutions techniques peuvent trouver à s'appliquer notamment dans les installations de laminage à froid et en particulier les installations de laminage comprenant un ou plusieurs laminoirs, en particulier des laminoirs 20Hi.

Le système robotisé selon la présente divulgation permet de procéder au changement des cylindres de travail 12, voire des premiers cylindres intermédiaire 13 et seconds cylindres intermédiaires 14, 15, voire même des ensembles de galets d'appui A, B, C, D, E, F, G, H, ou encore des rampes d'aspersion en augmentant la sécurité des opérations pour les opérateurs.

L'agencement avec la position dudit au moins un rack sur un châssis support disposé latéralement aux rails, à distance suivant la direction transversale Y permet de laisser libre l'allée de maintenance AL qui peut s'étendre en continu le long des laminoirs lorsque équipés chacun d'un système robotisé selon la présente divulgation.

### Liste des signes de référence

Figure 1 & 2 (Etat de la technique) :
   - Bm. Bande métallique,
   - Cy
   - L. Laminoir,
   - Ro. Robot,
   - Ra1. Rails (robot)
   - Ch1. Premier châssis, (Robot)
   - Ch2. Deuxième châssis (Robot),
   - Ch3. Troisième châssis (Robot),
   - Rac. Système de rack,
   - Ra2 : Rails (rack),
   - Ch11. Premier châssis,
   - Ch12. Deuxième châssis.
Figures 2 à 10 : Invention
   - L. Laminoir,
   - 1. Système robotisé,
   - Ro. Robot,
   - Ra1. Rail suivant la direction Y
   - 2. Premier châssis
   - 20. Roues,
   - M1. Premiers moyens moteurs (déplacement du chariot suivant la direction Y)
   - 3. Deuxième châssis,
   - G1. Premier système de glissière selon la direction X (entre le deuxième et le premier châssis),
   - M2. Deuxièmes moyens moteurs (déplacement du chariot suivant la direction X),
   - 4. Troisième châssis,
   - G2. Deuxième système de glissière selon la direction Z
   - M3. Troisièmes moyens moteurs (déplacement du troisième châssis le long du deuxième système de glissière selon la direction Z)
   - 5. Quatrième châssis,
   - Av. Axe de rotation vertical (entre le cinquième et quatrième châssis), dit premier axe de rotation
   - M4. Quatrième moyens moteurs (pivotement du quatrième châssis par rapport au troisième châssis autour de l'axe de rotation vertical),
   - Ah. Axe de rotation horizontal entre le système de saisie et le quatrième châssis,
   - M5. Cinquième moyens moteurs (pivotement du système de saisie autour de l'axe de rotation horizontal permettant le réglage de l'inclinaison du cylindre saisie par le système de saisi,
   - 6. Système de saisie,
   - 60. Châssis tubulaire,
   - 7. Dispositif de verrouillage/déverrouillage
   - M6. Sixième moyens moteurs (pivotement du cylindre saisi par le système de saisi autour de son axe, ou encore un axe parallèle),
   - .M7. Septième moyens moteurs (dispositif de verrouillage/déverrouillage).
Figures 11 : Agencement de laminoir 20 Hi
   - Gi, Gs. Respectivement groupe supérieur et groupe inférieur,
   - 12. Cylindres de travail,
   - 13. Premiers cylindres intermédiaires,
   - 14,15. Deuxièmes cylindres intermédiaires,
   - A, B, C, D. respectivement les quatre cylindres d'appui ou ensembles de galets d'appui du groupe supérieur,
   - E, F, G, H. respectivement les quatre cylindres d'appui ou ensembles de galets d'appui du groupe inférieur.

## Revendications

1. Système robotisé (1) pour une installation de laminage d'une bande métallique, ladite installation comprenant un laminoir (L) présentant une cage de laminoir et un ensemble de cylindres, internes à la cage, y compris deux cylindres de travail (12), des cylindres d'appui ou galets d'appui (A, B, C, D, E, F, G, H), voire des cylindres intermédiaires en particulier des premiers cylindres intermédiaires (13) et des seconds cylindres intermédiaire (14,15), la cage de laminoir présentant une ouverture d'accès, éventuellement fermée par un système de porte, la bande métallique (Bm) s'étendant longitudinalement suivant une direction X, horizontale, et transversalement selon une direction Y, horizontale, la direction Y étant parallèle aux axes des cylindres du laminoir,
et dans lequel ledit système robotisé (1) convient pour assurer les opérations de changement de cylindres du laminoir, par extraction des cylindres usés de la cage du laminoir et/ou insertion de cylindres neufs ou rectifiés dans la cage du laminoir, ledit système robotisé comprenant un robot (Ro) comprenant :
- un chariot comprenant un premier châssis (2) muni de roues (20) coopérant avec des rails (Ra1) disposés au sol, s'étendant suivant la direction Y, au droit de l'ouverture d'accès de la cage du laminoir, ledit premier châssis (2) étant configuré pour se déplacer suivant la direction Y le long des rails (Ra1), sous l'action de premiers moyens moteurs (M1) entraînant les roues (20),
- un deuxième châssis (3) et un premier système de glissière (G1) reliant le deuxième châssis (3) et le premier châssis (2) configuré pour déplacer le deuxième châssis (3) par rapport au premier châssis (2) suivant la direction X, sous l'action de deuxièmes moyens moteurs (M2)
- un troisième châssis (4) et un deuxième système de glissière (G2) reliant le troisième châssis (4) et le deuxième châssis (3), configuré pour déplacer le troisième châssis (4) par rapport au deuxième châssis (3) suivant une direction Z, verticale, sous l'action de troisièmes moyens moteurs (M3),
**caractérisé en ce qu'**il comprend :
- un quatrième châssis (5), et des moyens de guidage en rotation reliant le quatrième châssis et le troisième châssis autour d'un axe de rotation verticale (Av), configurés pour entraîner la rotation du quatrième châssis (5) par rapport au troisième châssis (4), sous l'action de quatrième moyens moteurs (M4) ,
- un système de saisie (6), embarqué sur le quatrième châssis (5) comprenant un actionneur configuré pour commander le verrouillage et le déverrouillage de la saisie d'un embout (Eb) solidaire d'un cylindre, ou encore la saisie d'un embout d'un système de préhension d'un cylindre du laminoir,
et dans lequel le système robotisé (1) est configuré pour assurer l'extraction d'un cylindre, par la saisie de l'embout solidaire du cylindre, ou encore par la saisie du cylindre par le système de préhension verrouillé par le système de saisie, avec dépose du cylindre, latéralement aux rails, après pivotement du cylindre par rotation du quatrième châssis (5) par rapport au troisième châssis (4) autour de l'axe de rotation vertical (Av).

2. Système robotisé, selon la revendication 1, dans lequel le système de saisie (6) est articulé au quatrième châssis selon un second axe d'articulation horizontal (Ah) perpendiculaire à l'axe de rotation verticale (Av) entre le quatrième châssis (5) et le troisième châssis (4), dit premier axe de rotation, et perpendiculaire à l'axe du cylindre saisi par le système de saisie, le système robotisé comportant des moyens moteurs (M5), en particulier cinquième moyens moteurs, configurés pour régler l'inclinaison du système de saisie (6), et ainsi l'inclinaison du cylindre saisi, par rotation du système de saisie autour dudit second axe de rotation.

3. Système robotisé, selon la revendication 1 ou 2, dans lequel le système de saisie (6) comprend un châssis tubulaire (60) à l'intérieur duquel est prévu un dispositif de verrouillage/déverrouillage (7), monté pivotant par l'intermédiaire de roulements (61,62), autour d'un axe de rotation, destiné à être parallèle, voire confondu à l'axe du cylindre saisi, par l'intermédiaire de moyens moteurs (M6), en particulier de sixième moyens moteurs, et dans lequel le dispositif de verrouillage/déverrouillage (7) comprend l'actionneur, y compris des moyens moteurs (M7) configurés pour passer le dispositif de verrouillage d'un état de verrouillage de l'embout jusqu'à un état de déverrouillage de l'embout.

4. Installation de laminage comprenant un système robotisé (1) selon l'une des revendications précédentes et un dit laminoir comprenant ladite cage et ledit ensemble de cylindres, internes à la cage, y compris les deux cylindres de travail (12), les cylindres d'appui ou les galets d'appui (A, B,C,D, E, F, G, H), voire les cylindres intermédiaires en particulier les premiers cylindres intermédiaires (13) et les seconds cylindres intermédiaires (14,15), la cage de laminoir présentant ladite ouverture d'accès, éventuellement fermée par le système de porte, la bande métallique Bm s'étendant longitudinalement suivant une direction X, horizontale, et transversalement selon une direction Y, horizontale, parallèle aux axes des cylindres du laminoir et
et dans laquelle ladite installation comprend un rack de chargement/déchargement (Ra), positionné amovible sur un châssis-support (Cha) ancré au sol en une position d'ancrage à distance du laminoir selon la direction Y transversale et latéralement aux rails (Ra1), libérant une allée de maintenance (AL) suivant la direction X, le long de l'ouverture d'accès du laminoir, le rack (Ra) reposant sur le châssis support (Cha) présentant des logements, orientés suivant la direction X, et dans lequel le système robotisé est configuré pour déposer le cylindre, sur le rack de chargement/déchargement (Ra) reposant sur le châssis support (Cha), après pivotement du cylindre par rotation du quatrième châssis (5) par rapport au troisième châssis (4) autour de l'axe de rotation vertical (Av), le cylindre alors orienté suivant la direction X .

5. Installation de laminage selon la revendication 4 dans lequel le châssis support (Cha) est de longueur, suivant la direction Y supérieure à la dimension dudit au moins rack (Ra), la direction Y alors perpendiculaire aux axes de logements dudit au moins rack (Ra), ledit châssis support (Cha) configuré pour supporter plusieurs racks, repartis sur la longueur du châssis support (Cha) en différentes positions suivant la direction Y.

6. Installation de laminage selon la revendication 4 ou 5, dans laquelle le châssis support (Cha) comprend un premier support (Cha1), et un deuxième support (Cha2), respectivement ancrés au sol de manière parallèle suivant la direction Y et dans laquelle ledit au moins un rack (Ra) est configuré pour reposer en prenant appui, le châssis support Cha, en reposant simultanément sur le premier support et le deuxième support, au niveau de deux bords opposés du rack (Ra) et dans laquelle le premier support Cha 1 et le deuxième support Cha2 du châssis support laissent entre eux un dégagement intermédiaire libre configuré pour être traversé par un véhicule de manutention de rack, en particulier un véhicule autoguidé, lorsque ce véhicule dépose un rack sur le châssis support, (Cha) par exemple rack vide de cylindre destiné à recevoir les cylindres usés retirés par le système robotisé, et/ou encore un rack comportant dans ses logements des cylindres neuf (ou rectifiés) destinés à être saisis par le système robotisé pour être insérés dans la cage du laminoir.

7. Installation de laminage selon l'une des revendications 4 à 6, dans laquelle ledit laminoir est un laminoir 20 High, présentant par rapport au plan de la bande métallique à laminer:
- deux cylindres de travail (12), y compris un cylindre de travail supérieur et un cylindre de travail inférieur,
- quatre premiers cylindres intermédiaires (13), y compris deux premiers cylindres intermédiaires, supérieurs, en contact avec le cylindre de travail supérieur, et deux premiers cylindres intermédiaires, inférieurs, en contact avec le cylindre de travail inférieur,
- six cylindres deuxièmes cylindres intermédiaires (14,15), y compris trois deuxièmes cylindres intermédiaires, supérieurs, en contact avec les deux premiers cylindres intermédiaires supérieurs, et y trois deuxièmes cylindres intermédiaires inférieurs, en contact avec les deux premiers cylindres inférieures,
- huit ensembles ensemble de galets d'appui, chacun pourvu d'une sellette solidarisée à la cage, y compris quatre ensembles de galets supérieurs (A,B,C,D), en appui avec les trois deuxièmes cylindres intermédiaires, supérieurs, et quatre ensembles de galets inférieurs (E, F, G, H), en appui avec les trois deuxièmes cylindres intermédiaire,
et dans laquelle ledit système robotisé est configuré pour changer l'ensembles des cylindres du laminoir, à savoir les deux cylindres de travail, les quatre premiers cylindres intermédiaires, les six deuxièmes cylindres intermédiaires, et les huit ensembles de galets d'appui, en les déposant sur un ou plusieurs rack (Ra) positionné sen la position d'ancrage du châssis support (Cha) ancré au sol.

8. Installation de laminage selon la revendication 7, dans laquelle le laminoir (L) présentant des rampes d'aspersion, y compris deux rampes d'aspersion supérieures, et deux rampes d'aspersion, inférieures,
et dans lequel ledit système robotisé est configuré pour changer les rampes d'aspersion.

9. Procédé d'extraction de cylindre mis en œuvre dans une installation de laminage selon l'une des revendications 4 à 8 dans lequel on procède à l'extraction d'un cylindre, par la saisie d'un embout (Eb) solidaire d'un cylindre par le système de saisie (6), ou encore par la saisie d'un cylindre par le système de préhension verrouillé par le système de saisie, y compris :
- /a1/ Aligner le système de préhension et/ou le système de saisie (6) avec l'axe du cylindre à saisir par déplacement du système de saisie suivant la direction X par l'action des deuxièmes moyens moteurs (M2) et suivant la direction Z par l'action des troisièmes moyens moteurs (M3),
- /b1/ Saisir le cylindre par le système de saisie ou ledit système de préhension solidaire du système de saisie après l'avance du chariot suivant les rails selon la direction Y sous l'action des premiers moyens moteurs (M1),
- /c1/ Extraire le cylindre hors de la cage du laminoir par le recul du chariot le long des rails suivant la direction Y, sous l'action des premiers moyens moteurs (M1),
- /d1/ Pivoter d'un quart de tour le cylindre extrait autour dudit axe de rotation verticale (Av) sous l'action des quatrièmes moyens moteurs (M4), et descendre le cylindre pivoté d'un quart de tour sous l'action des troisièmes moyens moteurs (M3) pour assurer la dépose, sur le rack de chargement/déchargement, disposé latéralement aux rails et à la zone de déplacement du chariot,
- /e1/ Dessaisir le cylindre par le recul du système de saisie (6) suivant la direction X, par l'action des deuxièmes moteurs (M2).

10. Procédé d'insertion de cylindre mis en œuvre dans une installation de laminage selon l'un des revendications 4 à 8 dans lequel on procède à l'insertion d'un cylindre, par la saisie d'un embout solidaire d'un cylindre par le système de saisie, ou encore par la saisie d'un cylindre par le système de préhension verrouillé par le système de saisie, y compris :
- /a2/ Aligner le système de préhension et/ou le système de saisie (6) avec l'axe du cylindre à saisir sur le rack de déchargement/ chargement (Ra) par déplacement du système de saisie (6) suivant la direction Y par l'action des premiers moyens moteurs (M1) et suivant la direction Z par l'action des troisièmes moyens moteurs (M3),
- /b2/ Saisir le cylindre par le système de saisie ou ledit système de préhension solidaire du système de saisie après l'avance du chariot suivant les rails selon la direction X sous l'action des deuxièmes moyens moteurs (M2),
- /c2/ Soulever le cylindre du rack suivant la direction Z sous l'action des troisièmes moyens moteurs (M3), et pivoter le cylindre extrait autour dudit axe de rotation vertical (Av) sous l'action des quatrièmes moyens moteurs (M4) d'un quart de tour,
- /d2/ Aligner l'axe du cylindre dans une position d'alignement dans la cage du laminoir, par déplacement du système de saisie suivant la direction X par l'action des deuxièmes moyens moteurs (M2) et suivant la direction Z par l'action des troisièmes moyens moteurs (M3)- /e2/ Insérer le cylindre dans la cage du laminoir dans la position d'alignement, par avance du chariot suivant la direction Y par l'action des premiers moyens moteurs (M1),
- /f2/ Dessaisir le cylindre par le recul du robot suivant la direction Y, par l'action des premiers moteurs (M1).

## Patentansprüche

1. Robotersystem (1) für eine Metallbandwalzanlage, die Anlage umfassend ein Walzwerk (L), das ein Walzgerüst und eine Baugruppe von Walzen im Inneren des Gerüsts aufweist, einschließlich zweier Arbeitswalzen (12), Stützwalzen oder Stützrollen (A, B, C, D, E, F, G, H), sogar Zwischenwalzen, insbesondere erste Zwischenwalzen (13) und zweite Zwischenwalzen (14,15), wobei das Walzgerüst eine Zugangsöffnung aufweist, die gegebenenfalls durch ein Türsystem verschlossen ist, wobei sich das Metallband (Bm) in Längsrichtung, einer horizontalen X-Richtung folgend und in Querrichtung entlang einer horizontalen Y-Richtung erstreckt, wobei die Y-Richtung zu den Achsen der Walzen des Walzwerks parallel ist,
und wobei das Robotersystem (1) zum Sicherstellen von Auswechselvorgängen der Walzen des Walzwerks geeignet ist, durch Entfernen von gebrauchten Walzen aus dem Gerüst des Walzwerks und/oder Einsetzen von neuen oder geschärften Walzen in das Gerüst des Walzwerks, das Robotersystem umfassend einen Roboter (Ro), umfassend:
- einen Wagen, umfassend ein erstes Gestell (2), das mit Rädern (20) versehen ist, die mit Schienen (Ra1) zusammenwirken, die auf dem Boden angeordnet sind, die sich der Y-Richtung folgend direkt unter der Zugangsöffnung des Gerüsts des Walzwerks erstrecken, wobei das erste Gestell (2) konfiguriert ist, um sich der Y-Richtung folgend an den Schienen (Ra1) entlang, unter der Einwirkung von ersten Motormitteln (M1), die die Räder (20) antreiben, zu bewegen,
- ein zweites Gestell (3) und ein erstes Gleitsystem (G1), das das zweite Gestell (3) und das erste Gestell (2) verbindet, das zum Bewegen des zweiten Gestells (3) relativ zu dem ersten Gestell (2), der X-Richtung folgend, unter der Einwirkung von zweiten Motormitteln (M2), konfiguriert ist
- ein drittes Gestell (4) und ein zweites Gleitsystem (G2), das das dritte Gestell (4) und das zweite Gestell (3) verbindet, das zum Bewegen des dritten Gestells (4) relativ zu dem zweiten Gestell (3), einer vertikalen Z-Richtung folgend, unter der Einwirkung von dritten Motormitteln (M3) konfiguriert ist,
**dadurch gekennzeichnet, dass** es umfasst:
- ein viertes Gestell (5) und Drehführungsmittel, die das vierte Gestell und das dritte Gestell um eine vertikale Drehachse (Av) herum verbinden, die zum Antreiben der Drehung des vierten Gestells (5) relativ zu dem dritten Gestell (4), unter der Einwirkung von vierten Motormitteln (M4), konfiguriert sind,
- ein Ergreifungssystem (6), das an dem vierten Gestell (5) angebracht ist, umfassend einen Aktuator, der zum Steuern der Verriegelung und der Entriegelung des Ergreifens eines Ansatzes (Eb), der mit einer Walze fest verbunden ist, oder ferner des Ergreifens eines Ansatzes eines Greifsystems einer Walze eines Walzwerks konfiguriert ist,
und wobei das Robotersystem (1) zum Sicherstellen des Entfernens einer Walze durch das Ergreifen des Ansatzes, der mit der Walze fest verbunden ist, oder ferner durch das Ergreifen der Walze durch das Greifsystem, das durch das Ergreifungssystem verriegelt ist, konfiguriert ist, wobei ein Absetzen der Walze seitlich zu den Schienen, nach einem Schwenken der Walze durch Drehung des vierten Gestells (5) relativ zu dem dritten Gestell (4) um die vertikale Drehachse (Av) herum, erfolgt.

2. Robotersystem nach Anspruch 1, wobei das Ergreifungssystem (6) an dem vierten Gestell entlang einer zweiten horizontalen Gelenkachse (Ah) gelenkig angebracht ist, die senkrecht zu der vertikalen Drehachse (Av), die als erste Drehachse bezeichnet wird, zwischen dem vierten Gestell (5) und dem dritten Gestell (4) ist und senkrecht zu der Achse der Walze, die durch das Ergreifungssystem ergriffen wird, ist, wobei das Robotersystem Motormittel (M5) vorweist, insbesondere fünfte Motormittel, die zum Einstellen der Neigung des Ergreifungssystems (6) und somit der Neigung der ergriffenen Walze durch Drehen des Ergreifungssystems um die zweite Drehachse herum konfiguriert sind.

3. Robotersystem nach Anspruch 1 oder 2, wobei das Ergreifungssystem (6) ein rohrförmiges Gestell (60) umfasst, in dessen Inneren eine Verriegelungs-/Entriegelungsvorrichtung (7) vorgesehen ist, die über Lager (61,62) um eine Drehachse herum, die dafür bestimmt ist, parallel oder sogar zusammenfallend mit der Achse der ergriffenen Walze zu sein, über Motomittel (M6), insbesondere sechste Motormittel, schwenkbar montiert ist, und wobei die Verriegelungs-/Entriegelungsvorrichtung (7) den Aktuator umfasst, einschließlich der Motormittel (M7), die zum Überführen der Verriegelungsvorrichtung von einem Verriegelungszustand des Ansatzes bis zu einem Entriegelungszustand des Ansatzes konfiguriert sind.

4. Walzanlage, umfassend ein Robotersystem (1) nach einem der vorstehenden Ansprüche und ein Walzwerk, umfassend das Gerüst und die Baugruppe von Walzen im Inneren des Gerüsts, einschließlich der zwei Arbeitswalzen (12), der Stützwalzen oder der Stützrollen (A, B,C,D, E, F, G, H), sogar der Zwischenwalzen, insbesondere der ersten Zwischenwalzen (13) und der zweiten Zwischenwalzen (14,15), wobei das Walzgerüst die Zugangsöffnung aufweist, die gegebenenfalls durch das Türsystem verschlossen ist, wobei sich das Metallband Bm in Längsrichtung einer horizontalen X-Richtung folgend und in Querrichtung entlang einer horizontalen Y-Richtung, die parallel zu den Achsen der Walzen des Walzwerks ist, erstreckt, und
und wobei die Anlage einen Lade-/Entladebaugruppenträger (Ra) umfasst, der auf einem Gestellträger (Cha) abnehmbar positioniert ist, der auf dem Boden in einer Verankerungsposition in einem Abstand von dem Walzwerk entlang der Y-Querrichtung und seitlich zu den Schienen (Ra1) verankert ist, wobei ein Wartungsgang (AL) der X-Richtung folgend, an der Zugangsöffnung des Walzwerks entlang freigegeben wird, wobei der Baugruppenträger (Ra), der auf dem Gestellträger (Cha) ruht, Aufnahmen, die der X-Richtung folgend ausgerichtet sind, aufweist, und wobei das Robotersystem zum Absetzen der Walze auf dem Lade-/Entladebaugruppenträger (Ra), der auf dem Gestellträger (Cha) ruht, nach dem Schwenken der Walze durch Drehung des vierten Gestells (5) relativ zu dem dritten Gestell (4) um die vertikale Drehachse (Av) herum, konfiguriert ist, wobei die Walze dann der X-Richtung folgend ausgerichtet ist.

5. Walzanlage nach Anspruch 4, wobei der Gestellträger (Cha) der Y-Richtung folgend länger als die Abmessung des mindestens einen Baugruppenträgers (Ra) ist, wobei die Y-Richtung dann senkrecht zu den Aufnahmeachsen des mindestens einen Baugruppenträgers (Ra) ist, wobei der Gestellträger (Cha) zum Tragen mehrerer Baugruppenträger, die über die Länge des Gestellträgers (Cha) in unterschiedlichen Positionen, der Y-Richtung folgend, aufgeteilt sind, konfiguriert ist.

6. Walzanlage nach Anspruch 4 oder 5, wobei der Gestellträger (Cha) einen ersten Träger (Cha1) und einen zweiten Träger (Cha2), die jeweils auf dem Boden, der Y-Richtung folgend, auf parallele Weise verankert sind, umfasst, und wobei der mindestens eine Baugruppenträger (Ra) konfiguriert ist, um aufgestützt auf dem Gestellträger Cha zu ruhen, wobei er gleichzeitig auf dem ersten Träger und dem zweiten Träger auf Höhe der zwei Kanten gegenüber dem Baugruppenträger (Ra) ruht, und wobei der erste Träger Cha 1 und der zweite Träger Cha2 des Gestellträgers zwischen sich einen Zwischenkorridor frei lassen, der konfiguriert ist, um durch ein Baugruppenträger-Handhabungsfahrzeug, insbesondere ein selbstgesteuertes Fahrzeug, durchquert zu werden, wenn dieses Fahrzeug einen Baugruppenträger auf dem Gestellträger (Cha) absetzt, zum Beispiel einen leeren Walzenbaugruppenträger, der dafür bestimmt ist, gebrauchte Walzen, die durch das Robotersystem ausgesondert werden, und/oder ferner einen Baugruppenträger, der in seinen Aufnahmen neue (oder geschärfte) Walzen vorweist, die dafür bestimmt sind, durch das Robotersystem ergriffen zu werden, um in das Gerüst des Walzwerks eingesetzt zu werden, aufzunehmen.

7. Walzanlage nach einem der Ansprüche 4 bis 6, wobei das Walzwerk ein 20-High-Walzwerk ist, das relativ zu der Ebene des zu walzenden Metallbands aufweist:
- zwei Arbeitswalzen (12), einschließlich einer oberen Arbeitswalze und einer unteren Arbeitswalze,
- vier erste Zwischenwalzen (13), einschließlich zweier oberer erster Zwischenwalzen, die mit der oberen Arbeitswalze in Kontakt stehen, und zweier untere erster Zwischenwalzen, die mit der unteren Arbeitswalze in Kontakt stehen,
- sechs zweite Zwischenwalzen (14,15), einschließlich dreier oberer zweiter Zwischenwalzen, die mit den zwei oberen ersten Zwischenwalzen in Kontakt stehen, und dreier unterer zweiter Zwischenwalzen, die mit den zwei unteren ersten Zwischenwalzen in Kontakt stehen,
- acht Baugruppen Baugruppe von Stützrollen, die jeweils mit einem an dem Gerüst fest verbundenen Drehkranz versehen sind, einschließlich vierer Baugruppen von oberen Rollen (A,B,C,D), die von den drei zweiten oberen Zwischenwalzen gestützt werden, und vierer Baugruppen von unteren Rollen (E, F, G, H), die von drei zweiten Zwischenwalzen gestützt werden,
und wobei das Robotersystem zum Austauschen der Baugruppen der Walzen des Walzwerks, und zwar der zwei Arbeitswalzen, der vier ersten Zwischenwalzen, der sechs zweiten Zwischenwalzen und der acht Baugruppen der Stützrollen, durch Absetzen dieser auf einem oder mehreren Baugruppenträgern (Ra), die in der Position der Verankerung des Gestellträgers (Cha), der auf dem Boden verankert ist, positioniert sind, konfiguriert ist.

8. Walzanlage nach Anspruch 7, wobei das Walzwerk (L) Sprührampen aufweist, einschließlich zweier oberer Sprührampen und zweier unterer Sprührampen,
und wobei das Robotersystem zum Auswechseln der Sprührampen konfiguriert ist.

9. Verfahren zum Entfernen einer Walze, das in einer Walzanlage nach einem der Ansprüche 4 bis 8 durchgeführt wird, wobei das Entfernen einer Walze durch das Ergreifen eines Ansatzes (Eb), der mit einer Walze fest verbunden ist, durch das Ergreifungssystem (6) oder ferner durch das Ergreifen einer Walze durch das Greifsystem, das durch das Ergreifungssystem verriegelt ist, vorgenommen wird, einschließlich:
- /a1/ Ausrichten des Greifsystems und/oder des Ergreifungssystems (6) mit der Achse der zu ergreifenden Walze, durch Bewegen des Ergreifungssystems der X-Richtung folgend, durch das Einwirken der zweiten Motormittel (M2) und der Z-Richtung folgend durch das Einwirken der dritten Motormittel (M3),
- /b1/ Ergreifen der Walze durch das Ergreifungssystem oder das Greifsystem, das mit dem Ergreifungssystem fest verbunden ist, nach dem Vorschieben des Wagens, den Schienen folgend entlang der Y-Richtung unter der Einwirkung der ersten Motormittel (M1),
- /c1/ Entfernen der Walze aus dem Gerüst des Walzwerks heraus, durch Zurückbewegen des Wagens an den Schienen, der Y-Richtung folgend, entlang, unter der Einwirkung der ersten Motormittel (M1),
- /d1/ Schwenken der entfernten Walze um eine Vierteldrehung um die vertikale Drehachse (Av) unter der Einwirkung der vierten Motormittel (M4) und Absenken der um eine Vierteldrehung geschwenkten Walze unter der Einwirkung der dritten Motormittel (M3), zum Sicherstellen des Absetzens auf dem Lade-/Entladebaugruppenträger, der seitlich zu den Schienen und in dem Bewegungsbereich des Wagens angeordnet ist,
- /e1/ Loslassen der Walze durch das Zurückbewegen des Ergreifungssystems (6) der X-Richtung folgend, durch die Einwirkung der zweiten Motoren (M2).

10. Verfahren zum Einsetzen einer Walze, das in einer Walzanlage nach einem der Ansprüche 4 bis 8 durchgeführt wird, wobei das Einsetzen einer Walze durch das Ergreifen eines Ansatzes, der mit einer Walze fest verbunden ist, durch das Ergreifungssystem oder ferner durch Ergreifen einer Walze durch das Greifsystem, das durch das Ergreifungssystem verriegelt ist, vorgenommen wird, einschließlich der Folgenden:
- /a2/ Ausrichten des Greifsystems und/oder des Ergreifungssystems (6) mit der Achse der zu ergreifenden Walze auf dem Entlade-/Ladebaugruppenträger (Ra) durch Bewegen des Ergreifungssystems (6) der Y-Richtung folgend, durch die Einwirkung der ersten Motormittel (M1) und der Z-Richtung folgend, durch die Einwirkung der dritten Motormittel (M3),
- /b2/ Ergreifen der Walze durch das Ergreifungssystem oder das Greifsystem, das mit dem Ergreifungssystem fest verbunden ist, nach dem Vorschieben des Wagens den Schienen folgend in der X-Richtung unter der Einwirkung der zweiten Motomittel (M2),
- /c2/ Anheben der Walze von dem Bauträger der Z-Richtung folgend unter der Einwirkung der dritten Motormittel (M3) und Schwenken der entfernten Walze um die vertikale Drehachse (Av) herum, unter der Einwirkung der vierten Motomittel (M4) um eine Vierteldrehung,
- /d2/ Ausrichten der Achse der Walze in einer Ausrichtungsposition in dem Gerüst des Walzwerks, durch Bewegen des Ergreifungssystems der X-Richtung folgend, durch die Einwirkung der zweiten Motormittel (M2) und der Z-Richtung folgend, durch die Einwirkung der dritten Motormittel (M3)
- /e2/ Einsetzen der Walze in das Gerüst des Walzwerks in der Ausrichtungsposition durch Vorschieben des Wagens der Y-Richtung folgend, durch die Einwirkung der ersten Motormittel (M1),
- f2/ Loslassen der Walze durch das Zurückbewegen des Roboters der Y-Richtung folgend, durch die Einwirkung der ersten Motoren (M1).

## Claims

1. Robotic system (1) for a metal strip rolling plant, the plant comprising a rolling mill (L) having a rolling stand and a set of rolls, inside the stand, including two work rolls (12), back-up rolls or back-up rollers (A, B, C, D, E, F, G, H), or even intermediate rolls, in particular first intermediate rolls (13) and second intermediate rolls (14, 15), the rolling stand having an access opening, which is optionally closed by a door system, the metal strip (Bm) extending longitudinally in a horizontal X direction and transversely in a horizontal Y direction, the Y direction being parallel to the roll axes of the rolling mill,
and the robotic system (1) being suitable for performing operations for changing the rolls of the rolling mill, by removing worn rolls from the rolling mill stand and/or inserting new or ground rolls into the rolling mill stand, the robotic system comprising a robot (Ro) comprising:
- a carriage comprising a first frame (2) which is provided with wheels (20) engaging with rails (Ra1) which are arranged on the ground and extend in the Y direction, at right angles to the access opening of the rolling mill stand, the first frame (2) being configured to move in the Y direction along the rails (Ra1), under the action of first motor means (M1) driving the wheels (20),
- a second frame (3) and a first slide system (G1) connecting the second frame (3) and the first frame (2), which is configured to move the second frame (3) relative to the first frame (2) in the X direction, under the action of second motor means (M2)
- a third frame (4) and a second slide system (G2) connecting the third frame (4) and the second frame (3), which is configured to move the third frame (4) relative to the second frame (3) in a vertical Z direction, under the action of third motor means (M3),
**characterized in that** it comprises:
- a fourth frame (5), and rotational guide means connecting the fourth frame and the third frame about a vertical axis of rotation (Av), which are configured to rotate the fourth frame (5) relative to the third frame (4), under the action of fourth motor means (M4),
- a grasping system (6), mounted on the fourth frame (5), comprising an actuator configured to control the locking and unlocking of the grasping of an end piece (Eb) secured to a roll, or the grasping of an end piece of a system for gripping a roll of the rolling mill,
and the robotic system (1) being configured to ensure the extraction of a roll by the end piece secured to the roll being grasped, or by the roll being grasped by the gripping system locked by the grasping system, with the roll being deposited, laterally to the rails, after the roll has been pivoted by the rotation of the fourth frame (5) relative to the third frame (4) about the vertical axis of rotation (Av).

2. Robotic system according to claim 1, wherein the grasping system (6) is articulated with respect to the fourth frame along a second horizontal articulation axis (Ah) perpendicular to the vertical axis of rotation (Av) between the fourth frame (5) and the third frame (4), referred to as the first axis of rotation, and perpendicular to the axis of the roll grasped by the grasping system, the robotic system comprising motor means (M5), in particular fifth motor means, which are configured to adjust the inclination of the grasping system (6), and thus the inclination of the grasped roll, by the rotation of the grasping system about the second axis of rotation.

3. Robotic system according to claim 1 or 2, wherein the grasping system (6) comprises a tubular frame (60) inside which a locking/unlocking device (7) is provided, which is pivotally mounted via bearings (61, 62) about an axis of rotation that is intended to be parallel to or even coincide with the axis of the grasped roll, via motor means (M6), in particular sixth motor means, and wherein the locking/unlocking device (7) comprises the actuator, including motor means (M7) configured to switch the locking device from an end piece locking state to an end piece unlocking state.

4. Rolling plant comprising a robotic system (1) according to any of the preceding claims and a rolling mill comprising the stand and the set of rolls, inside the stand, including the two work rolls (12), the back-up rolls or the back-up rollers (A, B, C, D, E, F, G, H), or even the intermediate rolls, in particular the first intermediate rolls (13) and the second intermediate rolls (14, 15), the rolling stand having the access opening, optionally closed by the door system, the metal strip Bm extending longitudinally in a horizontal X direction and transversely in a horizontal Y direction, in parallel with the axes of rolling mill rolls, and
and wherein the plant comprises a loading/unloading rack (Ra), which is removably positioned on a support frame (Cha) anchored to the ground in an anchoring position at a distance from the rolling mill in the transverse Y direction and laterally to the rails (Ra1), which frees a maintenance path (AL) in the X direction, along the access opening of the rolling mill, the rack (Ra) resting on the support frame (Cha) having cavities, oriented in the X direction, and wherein the robotic system is configured to deposit the roll, on the loading/unloading rack (Ra) resting on the support frame (Cha), after the roll has been pivoted by the rotation of the fourth frame (5) relative to the third frame (4) about the vertical axis of rotation (Av), the roll then being oriented in the X direction.

5. Rolling plant according to claim 4, wherein the support frame (Cha) is longer in the Y direction than the dimension of the at least one rack (Ra), the Y direction then being perpendicular to the cavity axes of the at least one rack (Ra), the support frame (Cha) being configured to support a plurality of racks, which are distributed over the length of the support frame (Cha) at different positions in the Y direction.

6. Rolling plant according to claim 4 or 5, wherein the support frame (Cha) comprises a first support (Cha1), and a second support (Cha2), which are respectively anchored to the ground so as to be parallel in the Y direction, and wherein the at least one rack (Ra) is configured to rest in a supporting manner, the support frame Cha, resting simultaneously on the first support and the second support, at two opposite edges of the rack (Ra) and wherein the first support Cha1 and the second support Cha2 of the support frame leave therebetween a free intermediate clearance configured such that a rack handling vehicle is able to pass through said clearance, in particular a self-guided vehicle, when this vehicle deposits a rack on the support frame (Cha), e.g., an empty roll rack intended to receive used rolls removed by the robotic system, and/or a rack comprising new (or ground) rolls in its cavities, which rolls are intended to be grasped by the robotic system so as to be inserted into the rolling mill stand.

7. Rolling plant according to any of claims 4 to 6, wherein the rolling mill is a 20 high rolling mill, which comprises, with respect to the plane of the metal strip to be rolled:
- two work rolls (12), including an upper work roll and a lower work roll,
- four first intermediate rolls (13), including two upper first intermediate rolls in contact with the upper work roll, and two lower first intermediate rolls in contact with the lower work roll,
- six rolls second intermediate rolls (14, 15), including three upper second intermediate rolls in contact with the two upper first intermediate rolls, and y three lower second intermediate rolls in contact with the two lower first rolls,
- eight sets set of back-up rollers, each provided with a saddle secured to the stand, including four sets of upper rollers (A, B, C, D), supported by the three upper second intermediate rolls, and four sets of lower rollers (E, F, G, H), supported by the three second intermediate rolls,
and wherein the robotic system is configured to change all the rolls of the rolling mill, namely the two work rolls, the four first intermediate rolls, the six second intermediate rolls, and the eight sets of back-up rollers, by depositing them on one or more racks (Ra) positioned in the anchoring position of the support frame (Cha) anchored to the ground.

8. Rolling plant according to claim 7, wherein the rolling mill (L) has spray ramps, including two upper spray ramps and two lower spray ramps,
and wherein the robotic system is configured to change spray ramps.

9. Roll extraction method implemented in a rolling plant according to any of claims 4 to 8, wherein a roll is extracted by an end piece (Eb) secured to a roll being grasped by the grasping system (6), or by a roll being grasped by the gripping system locked by the grasping system, including:
- /a1/ Aligning the gripping system and/or grasping system (6) with the axis of the roll to be grasped by moving the grasping system in the X direction by means of the second motor means (M2) and in the Z direction by means of the third motor means (M3),
- /b1/ Grasping the roll by means of the grasping system or the gripping system secured to the grasping system after the carriage has moved forward along the rails in the Y direction under the action of the first motor means (M1),
- /c1/ Extracting the roll from the rolling stand by moving the carriage backward along the rails in the Y direction, under the action of the first motor means (M1),
- /d1/ Pivoting the extracted roll by a quarter turn about the vertical axis of rotation (Av) under the action of the fourth motor means (M4), and lowering the roll pivoted by a quarter turn under the action of the third motor means (M3) to ensure it is deposited on the loading/unloading rack arranged laterally with respect to the rails and to the carriage movement zone,
- /e1/ Releasing the roll by moving the grasping system (6) backward in the X direction, by means of the second motors (M2).

10. Roll insertion method implemented in a rolling plant according to any of claims 4 to 8, wherein a roll is inserted by an end piece secured to a roll being grasped by the grasping system, or a roll being grasped by the gripping system locked by the grasping system, including:
- /a2/ Aligning the gripping system and/or the grasping system (6) with the axis of the roll to be grasped on the unloading/loading rack (Ra) by moving the grasping system (6) in the Y direction by means of the first motor means (M1) and in the Z direction by means of the third motor means (M3),
- /b2/ Grasping the roll by means of the grasping system or the gripping system secured to the grasping system after the carriage has moved forward along the rails in the X direction under the action of the second motor means (M2),
- /c2/ Lifting the roll from the rack in the Z direction under the action of the third motor means (M3), and rotating the extracted roll about the vertical axis of rotation (Av) under the action of the fourth motor means (M4) by a quarter turn,
- /d2/ Aligning the roll axis in an alignment position in the rolling mill stand by moving the grasping system in the X direction by means of the second motor means (M2) and in the Z direction by means of the third motor means (M3)
- /e2/ Inserting the roll into the rolling mill stand in the alignment position by moving the carriage forward in the Y direction by means of the first motor means (M1),
- /f2/ Releasing the roll by moving the robot backward in the Y direction, by means of the first motors (M1).
